# EUROPÄISCHE PATENTSCHRIFT

(11) **EP 4 012 725 B1**
(45) Veröffentlichungstag und Bekanntmachung des Hinweises auf die Patenterteilung: **16.07.2025**
(21) Anmeldenummer: 21212953.0
(22) Anmeldetag: 07.12.2021
(51) Int. Cl.: G21F 7/005, B25J 21/00, F16J 13/18, B01L 1/02

(54) **TÜRVORRICHTUNG ZUM ANSCHLIESSEN EINES BEHÄLTERS AN EINEN ISOLIERRAUM**
DOOR DEVICE FOR CONNECTING A CONTAINER TO AN INSULATING ROOM
DISPOSITIF DE PORTE PERMETTANT DE RELIER UN RÉCIPIENT À UNE CHAMBRE D'ISOLATION

(30) Priorität: 10.12.2020 DE 102020215620
(43) Veröffentlichungstag der Anmeldung: 15.06.2022
(73) Patentinhaber: castus GmbH & Co. KG, 88416 Ochsenhausen (DE)
(72) Erfinder:
(74) Vertreter: Schlotter, Alexander Carolus Paul

(56) Entgegenhaltungen:
- US-A1- 2016 201 382

## Beschreibung

Die vorliegende Erfindung betrifft eine Türvorrichtung und ein Verfahren zum Anschließen eines Behälters an einen Isolierraum sowie ein System mit der Türvorrichtung und dem Behälter.

Aus der EP 1 440 448 B1 ist eine Türvorrichtung mit einem aus zwei Bajonettverschlüssen unterschiedlicher Chiralität zusammengesetzten doppelten Bajonettverschluss bekannt, wobei durch Drehen von an einem Behälterflansch angebrachten Handgriffen der Behälter an einem Türrahmen ver- bzw. entriegelt wird.

Die US 2016/201382 A1 betrifft eine Vorrichtung zur dichten Verbindung zwischen einem ersten und einem zweiten geschlossenen Raum, wobei die geschlossenen Räume jeweils einen Flansch umfassen und die erste Tür eine durch den Flansch begrenzte Öffnung dicht verschließt, wobei die Verbindungsvorrichtung umfasst: erstes Teil zum Befestigen der Flansche, zweites Teil zum dichten Befestigen der Türen und zum Lösen einer der Türen von ihrem Flansch, drittes Teil zum Lösen der anderen Tür in Bezug auf ihren Flansch, viertes Teil zum Öffnen eines Durchgangs zwischen dem ersten und dem zweiten geschlossenen Raum, wobei die Vorrichtung auch Mittel zum Verriegeln des zweiten Sicherungsmittel umfasst, das die Trennung der Türen verhindert, solange die Verbindung zwischen den beiden geschlossenen Räumen wirksam ist, wobei das Verriegelungsmittel automatisch durch die Betätigung des zweiten Sicherungsmittels aktiviert werden.

Aufgabe der vorliegenden Erfindung ist es, das Anschließen eines Behälters an einen Isolierraum zu verbessern.

Diese Aufgabe wird durch eine Türvorrichtung mit den Merkmalen des Anspruchs 1 gelöst. Ansprüche 7, 10 stellen ein System mit einer hier beschriebenen Türvorrichtung bzw. ein Verfahren zum Anschließen eines hier beschriebenen Behälters an den Isolierraum mittels eines hier beschriebenen Anschlusses unter Schutz. Die Unteransprüche betreffen vorteilhafte Weiterbildungen.

Die Erfindung ist im beigefügten Anspruchssatz beschrieben.

Nach der vorliegenden Erfindung weist eine Türvorrichtung, die zum, vorzugsweise dichtenden, besonders bevorzugt sterilen und/oder luft- und/oder wasserdichten, Anschließen eines Behälters an einen Isolierraum eingerichtet ist bzw. verwendet wird, einen, in einer Ausführung mehrteiligen, Rahmen, der in einer Ausführung den Isolierraum mit begrenzt bzw. hierzu eingerichtet ist bzw. verwendet wird, und eine Tür auf, die reversibel von einer geschlossenen Stellung, in der sie eine Durchgangsöffnung der Türvorrichtung bzw. des Rahmens verschließt, in eine geöffnete Stellung verstellbar, vorzugsweise verschwenkbar, besonders bevorzugt horizontal verschwenkbar, ist, in der sie diese Durchgangsöffnung freigibt. Die Tür ist, vorzugsweise verschwenkbar, an dem Rahmen gelagert.

Hierdurch kann in einer Ausführung eine vorteilhafte, insbesondere kompakte, einfache und/oder zuverlässige, Öffnungs- und Schließkinematik realisiert werden.

Nach der vorliegenden Erfindung weist ein anzuschließender, insbesondere temporär bzw. zerstörungsfrei lösbar angeschlossener, Behälter einen Behälterflansch mit mehreren, in einer Ausführung wenigstens zwei, bevorzugt wenigstens drei, besonders bevorzugt wenigstens vier, in einer Ausführung maximal sechs, über dessen Umfang, in einer Ausführung gleichmäßig, verteilten Radialflanschen, in einer Ausführung Radialaußenflanschen bzw. sich radial von dem Behälterflansch nach außen (weg) erstreckenden Radialflanschen sowie einen Deckel zum Verschließen einer Ein- und/oder Austrittsöffnung des Behälters auf, der an dem Behälter befestigbar, insbesondere temporär bzw. zerstörungsfrei lösbar, befestigt bzw. hierzu eingerichtet ist bzw. verwendet wird. In einer Ausführung bildet das Behälterinnere mit befestigtem Deckel einen hermetisch, in einer Ausführung steril, abgedichteten Transportraum, insbesondere für medizinische Instrumente, Kleinteile oder dergleichen. In einer Ausführung überdecken die Ein- und/oder Austrittsöffnung des an die Türvorrichtung angeschlossenen Behälters und die Durchgangsöffnung der Türvorrichtung einander wenigstens teilweise, um Transportgut durch diese Öffnungen aus dem bzw. in den Behälter zu bewegen.

Hierdurch kann in einer Ausführung der Behälter so angeschlossen werden, dass Behälterinhalt unter Wahrung einer Sterilität in den von einem Aufenthalts- bzw. Außenraum des Behälters getrennten Isolierraum bzw. aus diesem in den Behälter bewegt werden kann.

Nach der vorliegenden Erfindung weist die Tür eine Schnittstelle und in einer Ausführung der Deckel eine Gegenschnittstelle eines Verschlusses, in einer bevorzugten Ausführung eines Bajonettverschlusses, der vorliegend ohne Beschränkung der Allgemeinheit als erster Bajonettverschluss bezeichnet wird, auf, durch den der Deckel an der Tür befestigbar, insbesondere temporär bzw. zerstörungsfrei lösbar, befestigt bzw. der hierzu eingerichtet ist bzw. verwendet wird.

Hierdurch kann in einer Ausführung der Deckel von dem Behälter an die Tür übergeben und durch diese bzw. mit dieser gemeinsam bewegt werden, um die Ein- und/oder Austrittsöffnung des an die Türvorrichtung angeschlossenen Behälters zu öffnen bzw. zu schließen. Insbesondere durch eine Betätigung der Tür, in einer Ausführung vom Aufenthaltsraum des Behälters bzw. der Behälterseite aus, kann so der Deckel in einer Ausführung vorteilhaft, vorzugsweise steril, gehandhabt werden.

Ein Bajonettverschluss ist hierfür aufgrund seiner Zuverlässigkeit und Kinematik besonders geeignet.

Nach der vorliegenden Erfindung weist der Rahmen mehrere, in einer Ausführung entsprechend wenigstens zwei, bevorzugt wenigstens drei, insbesondere wenigstens vier, in einer Ausführung maximal sechs, Axialnuten auf, in die die Radialflansche des Behälters, in einer Ausführung formschlüssig (geführt), (axial) einführbar sind, insbesondere temporär bzw. zerstörungsfrei lösbar, (axial) eingeführt sind bzw. werden bzw. die hierzu eingerichtet sind bzw. verwendet werden.

"Axial" bezieht sich in einer Ausführung auf eine Einführ- bzw. Längsrichtung der Axialnuten und/oder auf eine, vorzugsweise gemeinsame, Drehachse der nachfolgend erläuterten Abdeckung und/oder des nachfolgend erläuterten Stellglieds, "Umfangsrichtung" auf eine Rotationsrichtung um eine axiale (Längs)Achse, in einer Ausführung Symmetrieachse des Behälterflanschs, bzw. die Drehachse, "radial" auf eine zur Axial- und Umfangsrichtung senkrechte Richtung.

Nach der vorliegenden Erfindung weist die Türvorrichtung eine ein- oder mehrteilige Abdeckung auf, welche reversibel von einer Einführstellung, in der sie die Axialnuten zum Ein- und Ausführen der Radialflansche freigibt, in eine Verriegelungsstellung verstellbar, vorzugsweise verdrehbar, besonders bevorzugt um eine axiale Achse bzw. die Drehachse verdrehbar, ist, wobei die Abdeckung in der Verriegelungsstellung die Axialnuten gegen ein Ausführen der Radialflansche, in einer Ausführung form- und/oder reibschlüssig, sperrt, um den Behälter an der Türvorrichtung zu verriegeln. In einer Ausführung ist die Abdeckung entsprechend verstell-, insbesondere verdrehbar an dem Rahmen gelagert.

Somit wird in einer Ausführung der Bajonettverschluss der eingangs genannten EP 1 440 448 B1, der ein Verdrehen des Behälters zum Ver- bzw. Entriegeln erfordert, ersetzt durch ein Verdrehen der Abdeckung, die analog zu einem bzw. dem Bajonettverschluss ein Ver- bzw. Entriegeln realisiert, wobei jedoch nicht Radialflansche unter bzw. hinter Hinterschneidungen gedreht und dadurch gegen axiales Herausziehen gesichert werden, sondern umgekehrt die Abdeckung über die eingeführten Radialflansche gedreht wird und diese dadurch gegen axiales Herausziehen sichert.

Hierdurch kann in einer Ausführung ein Ver- bzw. Entriegeln des Behälters an der Türvorrichtung verbessert, insbesondere eine Handhabung vereinfacht und/oder Verschmutzung infolge der Bewegung des Behälters reduziert werden.

In einer Ausführung weist der erste Bajonettverschluss mehrere, in einer Ausführung wenigstens zwei, bevorzugt wenigstens drei, besonders bevorzugt wenigstens vier, in einer Ausführung maximal sechs, über dessen Umfang, in einer Ausführung gleichmäßig, verteilte Radialflansche des Deckels, die eine Gegenschnittstelle dieses Bajonettverschlusses bilden können, und entsprechende Axialnuten und in Umfangsrichtung benachbarte Hinterschneidungen der Tür auf, die die Schnittstelle dieses Bajonettverschluss bilden können, wobei in einer Ausführung zum Verriegeln des Bajonettverschlusses in an sich bekannter Weise die Radialflansche des Deckels zunächst, in einer Ausführung gemeinsam mit einem (axialen) Einführen der Radialflansche des Behälters in die Axialnuten des Rahmens, in die Axialnuten der Tür bzw. Schnittstelle des ersten Bajonettverschlusses (axial) eingeführt und anschließend in Umfangsrichtung unter bzw. hinter die Hinterschneidungen gedreht werden, um diese zu hintergreifen und so den Deckel an der Tür zu befestigen. Durch Umkehrung dieser Abfolge kann in einer Ausführung der Deckel wieder von der Tür gelöst bzw. der erste Bajonettverschluss entriegelt werden.

In einer Ausführung weist die Türvorrichtung, in einer Ausführung die Tür, ein ein- oder mehrteiliges Stellglied auf, (durch) das die Radialflansche der Gegenschnittstelle des ersten Bajonettverschluss bzw. des Deckels reversibel, in einer Ausführung unter Formschluss mit dem Stellglied, von einer Einführstellung, in der diese in (den) Axialnuten der Schnittstelle angeordnet sind, in eine Verriegelungsstellung, in der diese Radialflansche Hinterschneidungen der Schnittstelle hintergreifen, um den Deckel an der Tür zu verriegeln, verstellt, vorzugsweise verdreht, besonders bevorzugt um eine bzw. die axiale Achse, um die in einer Ausführung auch die Abdeckung verdreht wird, verdreht, (werden) bzw. das hierzu eingerichtet, in einer Ausführung an der Tür (entsprechend) gelagert, ist bzw. verwendet, insbesondere aktuiert, wird.

In einer Ausführung weist das Stellglied wenigstens einen Radialflansch auf, der zum bzw. bei diesem Verstellen der Radialflansche des Deckels zwischen ein Paar (in Umfangsrichtung) benachbarter Radialflansche des Deckels eingreift, in einer Ausführung mehrere Radialflansche, wobei jeweils wenigstens einer dieser Radialflansche des Stellglieds zwischen ein (anderes) Paar (in Umfangsrichtung) benachbarter Radialflansche des Deckels eingreift.

Hierdurch kann in einer Ausführung der erste Bajonettverschluss besonders vorteilhaft, insbesondere zuverlässig und/oder präzise, ver- bzw. entriegelt werden.

In einer Ausführung weist die Türvorrichtung einen, in einer Ausführung manuell( betätigbar)en und/oder mechanischen und/oder an dem Rahmen angeordneten, Eintrieb, in einer Ausführung eine Eintriebswelle, und/oder ein, in einer Ausführung durch den Eintrieb verstellbares und/oder ein- oder mehrstufiges, Getriebe auf, wobei die Abdeckung und/oder das Stellglied durch bzw. mittels Eintrieb und/oder Getriebe reversibel, in einer Ausführung zwangsgesteuert bzw. in einer konstruktiv vorgegebenen Abfolge, bevorzugt nacheinander oder teilweise mit- und teilweise nacheinander, verstellt werden bzw. sind Eintrieb und/oder Getriebe hierzu eingerichtet bzw. werden hierzu verwendet. Das Getriebe weist in einer Ausführung ein oder mehrere Zahnrad(teil)getriebe, ein oder mehrere Kurvenscheiben(teil)getriebe, und/oder ein oder mehrere Koppel(teil)getriebe, insbesondere Koppelstangen(teil)getriebe, auf.

Hierdurch können in einer Ausführung Abdeckung und/oder Stellglied besonders vorteilhaft, insbesondere zuverlässig, einfach und/oder von der Behälterseite aus, betätigt werden.

In einer Ausführung weist die Türvorrichtung einen Antrieb, in einer Weiterbildung mit einem Elektromotor, auf, der mit dem Eintrieb und/oder mit dem Getriebe gekoppelt ist und die Abdeckung und/oder das Stellglied über Eintrieb und/oder Getriebe reversibel verstellt, in einer Ausführung mittels des Stellglieds und/oder Getriebes die Abdeckung in eine Verriegelungsstellung und nachfolgend die Radialflansche des Deckels in eine Verriegelungsstellung verstellt und/oder die Radialflansche des Deckels in eine Einführstellung und nachfolgend die Abdeckung in eine Einführstellung verstellt, bzw. ist hierzu eingerichtet bzw. wird hierzu verwendet.

Hierdurch kann in einer Ausführung die Betätigung erleichtert werden.

In einer Ausführung werden durch bzw. mittels Eintrieb und/oder Getriebe zunächst, insbesondere ohne Verstellung der Radialflansche des Deckels in eine Verriegelungsstellung zum Verriegeln des Deckels an der Tür, die Abdeckung in eine Verriegelungsstellung zum Verriegeln des Behälters an der Türvorrichtung und nachfolgend, insbesondere zwangsgesteuert und/oder bei Weiterbetätigen, insbesondere -drehen, von Eintrieb und/oder Getriebe, die Radialflansche des Deckels mittels des Stellglieds in eine Verriegelungsstellung zum Verriegeln des Deckels an der Tür verstellt, in einer Ausführung alleine ohne weitere Verstellung der Abdeckung oder wenigstens teilweise mit Weiterverstellung der Abdeckung, die dabei weiterhin die Axialnuten gegen ein Ausführen der Radialflansche sperrt, und/oder, insbesondere bei bzw. unter Umkehrung der Betätigung(srichtung) von Eintrieb und/oder Getriebe, zunächst die Radialflansche des Deckels mittels des Stellglieds in eine Einführstellung bzw. die Axialnuten der Schnittstelle des ersten Bajonettverschlusses und nachfolgend, insbesondere zwangsgesteuert und/oder bei (zum Verriegeln gegensinnigen) Weiterbetätigen, insbesondere -drehen, von Eintrieb und/oder Getriebe, die Abdeckung, vorzugsweise ohne Verstellung der Radialflansche des Deckels, in eine Einführstellung verstellt bzw. sind Eintrieb und/oder Getriebe hierzu eingerichtet bzw. werden hierzu verwendet.

Dadurch kann in einer Ausführung eine Handhabung verbessert werden, indem durch entsprechendes Weiterbetätigen in fest bzw. konstruktiv vorgegebener Weise zunächst der Behälter an der Türvorrichtung und anschließend (bei weiterhin an der Türvorrichtung befestigtem Behälter) der Deckel an der Tür befestigt bzw. umgekehrt zunächst der Deckel von der Tür und erst anschließend der Behälter von der Türvorrichtung entriegelt wird.

In einer Ausführung weist die Türvorrichtung einen, in einer Ausführung durch den Eintrieb und/oder das Getriebe, betätigbaren Riegel auf, der die Tür in deren geschlossener Stellung reversibel, in einer Ausführung form- und/oder reibschlüssig, verriegelt, bzw. hierzu eingerichtet ist bzw. verwendet wird.

In einer Ausführung weist dieser Riegel einen türseitigen Stift und einen rahmenseitig drehbar gelagerten Drehkörper mit einer Axial- und einer damit verbundenen Umfangsnut auf, wobei der Stift durch Verdrehen des Drehkörper aus dessen Umfangsnut, in der er die Tür verriegelt, in die Axialnut des Drehkörpers und aus dieser unter Öffnen, insbesondere Aufschwenken, der durch die Überführung von der Umfangs- in die Axialnut des Drehkörper entriegelten Tür ausfahren kann bzw. umgekehrt beim Schließen der Tür zunächst in die Axialnut des Drehkörpers ein- und aus dieser durch Verdrehen des Drehkörper in die Umfangsnut des Drehkörpers weiterfährt, wodurch er die Tür verriegelt. Ein solcher Riegel ist in einer Ausführung durch einen Eintrieb bzw. ein Getriebe besonders einfach und/oder zuverlässig zu betätigen.

In einer bevorzugten Ausführung wird zunächst der Verschluss, der den Deckel an der Tür befestigt bzw. hierzu eingerichtet ist bzw. verwendet wird, insbesondere also der erste Bajonettverschluss, verriegelt und nachfolgend, insbesondere zwangsgesteuert und/oder durch den Eintrieb und/oder das Getriebe, in einer Ausführung durch Weiterbetätigen, insbesondere -drehen, von Eintrieb und/oder Getriebe, dieser Riegel bzw. die Tür entriegelt und/oder, insbesondere bei bzw. unter Umkehrung der Betätigung(srichtung) von Eintrieb und/oder Getriebe, umgekehrt zunächst dieser Riegel bzw. die Tür in ihrer geschlossenen Stellung verriegelt und nachfolgend, insbesondere zwangsgesteuert und/oder durch den Eintrieb und/oder das Getriebe, in einer Ausführung durch Weiterbetätigen, insbesondere -drehen, von Eintrieb und/oder Getriebe, der Verschluss, der den Deckel an der Tür befestigt bzw. hierzu eingerichtet ist bzw. verwendet wird, insbesondere also der erste Bajonettverschluss, entriegelt bzw. ist der Riegel hierzu eingerichtet bzw. wird hierzu verwendet.

Hierdurch kann in einer Ausführung eine Handhabung (weiter) verbessert und/oder die Wahrscheinlichkeit eines ungewollten Öffnens der Tür und damit einer möglichen Kontaminierung des Isolierraums reduziert werden.

In einer Ausführung wird die Tür, insbesondere nach dem Entriegeln und/oder zwangsgesteuert und/oder durch den Eintrieb und/oder das Getriebe, in einer Ausführung durch Weiterbetätigen, insbesondere -drehen, von Eintrieb und/oder Getriebe, aufgeschwenkt bzw., gegebenenfalls unter Umkehrung der Betätigung(srichtung) von Eintrieb und/oder Getriebe, umgekehrt zunächst die Tür in ihre geschlossene Stellung ver- bzw. geschwenkt und nachfolgend gegebenenfalls verriegelt, bzw. ist die Türvorrichtung, insbesondere Eintrieb und/oder Getriebe, hierzu eingerichtet bzw. wird hierzu verwendet.

Hierdurch kann in einer Ausführung eine Handhabung (noch weiter) verbessert und/oder die Tür vom Aufenthaltsraum des Behälters aus verschwenkt werden.

In einer Ausführung weist das Getriebe einen (ersten) Freilauf auf, der die Abdeckung verstellt, wenn bzw. während der Eintrieb in einem ersten Verstellbereich verstellt wird, und die Abdeckung nicht verstellt, sie in einer Ausführung stattdessen blockiert, wenn bzw. während der Eintrieb in einem zweiten Verstellbereich verstellt wird und/oder wenn bzw. während der Eintrieb in einem dritten Verstellbereich verstellt wird, bzw. der hierzu eingerichtet ist bzw. verwendet wird.

Zusätzlich oder alternativ weist das Getriebe in einer Ausführung einen (zweiten) Freilauf auf, der das Stellglied verstellt, wenn bzw. während der Eintrieb in einem Verstellbereich, der in einer Ausführung der zweite Verstellbereich ist, verstellt wird, und das Stellglied nicht verstellt, es in einer Ausführung stattdessen blockiert, wenn bzw. während der Eintrieb in einem anderen Verstellbereich verstellt wird, in einer Ausführung nicht verstellt, sie in einer Ausführung stattdessen blockiert, wenn bzw. während der Eintrieb in dem ersten Verstellbereich verstellt wird und/oder wenn bzw. während der Eintrieb in dem dritten Verstellbereich verstellt wird, bzw. der hierzu eingerichtet ist bzw. verwendet wird.

Zusätzlich oder alternativ weist das Getriebe in einer Ausführung einen (dritten) Freilauf auf, der den Riegel zum Verriegeln der Tür verstellt, wenn bzw. während der Eintrieb in einem Verstellbereich, der in einer Ausführung der dritte Verstellbereich ist, verstellt wird, und den Riegel nicht verstellt, ihn in einer Ausführung stattdessen blockiert, wenn bzw. während der Eintrieb in einem anderen Verstellbereich verstellt wird, in einer Ausführung nicht verstellt, ihn in einer Ausführung stattdessen blockiert, wenn bzw. während der Eintrieb in dem ersten Verstellbereich verstellt wird und/oder wenn bzw. während der Eintrieb in dem zweiten Verstellbereich verstellt wird, bzw. der hierzu eingerichtet ist bzw. verwendet wird.

Somit kann insbesondere folgende bevorzugte Ausführung realisiert sein:
In einem ersten Verstellbereich des Eintriebs verstellt das Getriebe nur die Abdeckung (erster Freilauf sperrt), während es das Stellglied und gegebenenfalls den Riegel zum Verriegeln der Tür nicht verstellt, vorzugsweise blockiert (zweiter Freilauf und gegebenenfalls dritter Freilauf offen). In einem zweiten Verstellbereich verstellt das Getriebe dann nur das Stellglied (zweiter Freilauf sperrt), während es die Abdeckung und gegebenenfalls den Riegel nicht verstellt, vorzugsweise blockiert (erster Freilauf und gegebenenfalls dritter Freilauf offen). In einer Ausführung verstellt das Getriebe in einem dritten Verstellbereich nur den Riegel (dritter Freilauf sperrt), während es die Abdeckung und das Stellglied nicht verstellt, vorzugsweise blockiert (erster und zweiter Freilauf offen).

Gleichermaßen kann insbesondere folgende vorteilhafte Ausführung realisiert sein:
In einem ersten Verstellbereich des Eintriebs verstellt das Getriebe nur die Abdeckung (erster Freilauf sperrt), während es das Stellglied und gegebenenfalls den Riegel zum Verriegeln der Tür nicht verstellt, vorzugsweise blockiert (zweiter Freilauf und gegebenenfalls dritter Freilauf offen). In einem zweiten Verstellbereich verstellt das Getriebe dann sowohl die Abdeckung, die dabei weiterhin die Axialnuten des Rahmens gegen ein Ausführen der Radialflansche des Behälters sperrt, als auch das Stellglied (erster und zweiter Freilauf sperrt), während es gegebenenfalls den Riegel nicht verstellt, vorzugsweise blockiert (dritter Freilauf offen). In einer Ausführung verstellt das Getriebe in einem dritten Verstellbereich nur den Riegel (dritter Freilauf sperrt), während es die Abdeckung und das Stellglied nicht verstellt, vorzugsweise blockiert (erster und zweiter Freilauf offen).

Hierdurch kann in einer Ausführung jeweils die an anderer Stelle erläuterte zwangsgeführte Abfolge: Verriegeln des Behälters an der Türvorrichtung mittels Abdeckung → Verriegeln des Deckels an der Tür mittels (erstem Bajonett)Verschluss und gegebenenfalls → Entriegeln des Riegels bzw. der Tür → Öffnen der Tür bzw. umgekehrt Schließen der Tür → gegebenenfalls Verriegeln des Riegels bzw. der Tür → Entriegeln des Deckels von der Tür → Entriegeln des Behälters besonders vorteilhaft realisiert werden.

Allgemein wird unter einer hier genannten Zwangssteuerung insbesondere eine konstruktiv, in einer Ausführung durch einen bzw. mehrere bzw. die Freiläufe, fest vorgegebene bzw. festgelegte Abfolge bzw. (entsprechende) Zwangsführung verstanden. Ein Freilauf bzw. eine solche Zwangssteuerung bzw. -führung umfasst in einer Ausführung eine oder mehrere Kulissenführungen, ein oder mehrere Verzahnungen mit eingriffsfreien Abschnitten oder dergleichen. In einer Ausführung weist das Getriebe ein oder mehrere Kurvenscheiben(teil)getriebe auf, insbesondere können ein oder mehrere Freiläufe mittels Kurvenscheibenprinzip realisiert sein.

Zusätzlich oder alternativ weist das Getriebe in einer Ausführung eine Kupplung auf, die in der geschlossenen Stellung der Tür geschlossen und in der geöffneten Stellung der Tür geöffnet ist, in einer Ausführung durch Schließen der Tür geschlossen bzw. Öffnen der Tür geöffnet wird.

Dadurch kann in einer Ausführung ein türseitiger Getriebeteil mit der Tür mitverschwenken.

In einer Ausführung weist die Abdeckung einen Ring mit mehreren Nuten auf, durch die in der Einführstellung der Abdeckung die Radialflansche des Behälters in die Axialnuten des Rahmens einführbar sind bzw. eingeführt werden bzw. die hierzu ausgebildet sind bzw. verwendet werden.

Dadurch kann in einer Ausführung ein Einführen der Radialflansche des Behälters und/oder das Sperren der Axialnuten und/oder Verstellen der Abdeckung verbessert werden.

In einer Ausführung ist ein Bajonettverschluss vorgesehen, durch den der Deckel reversibel bzw. zerstörungsfrei lösbar bzw. temporär an dem Behälter befestigt ist bzw. wird bzw. der hierzu eingerichtet ist bzw. verwendet wird, wobei dieser Bajonettverschluss vorliegend ohne Beschränkung der Allgemeinheit als zweiter Bajonettverschluss bezeichnet wird und in einer Ausführung durch Schließen des ersten Bajonettverschlusses, in einer Ausführung Verstellen der Radialflansche des Deckels in deren Verriegelungsstellung, entriegelt wird, in einer Ausführung gleichzeitig, bzw. hierzu eingerichtet ist bzw. verwendet wird.

Dadurch kann in einer Ausführung eine Handhabung weiter verbessert werden.

Nach einer Ausführung der vorliegenden Erfindung werden zum Anschließen eines hier beschrieben Behälters an einen Isolierraum mittels einer hier beschrieben Türvorrichtung die Radialflansche des Behälters axial in die Axialnuten des Rahmens eingeführt und dort durch Verstellen der Abdeckung in eine Verriegelungsstellung, in einer Ausführung mittels Betätigen des Eintriebs, insbesondere in seinem ersten Verstellbereich, und/oder mittels des (in einer Ausführung durch den Eintrieb aktuierten) Getriebes, verriegelt.

In einer Ausführung wird nachfolgend, vorzugsweise zwangsgesteuert, das Stellglied zum Verstellen der Radialflansche des Deckels in eine Verriegelungsstellung verstellt, um den Deckel an der Tür zu befestigen und in einer bevorzugten Ausführung dabei auch den zweiten Bajonettverschluss zu entriegeln, d.h. den Deckel von dem Behälter an die Tür zu übergeben. In einer Ausführung wird das Stellglied mittels Betätigen des Eintriebs, insbesondere in seinem zweiten Verstellbereich, und/oder mittels des (in einer Ausführung durch den Eintrieb aktuierten) Getriebes, (entsprechend) verstellt.

In einer Ausführung wird, diesem Verstellen des Stellglieds nachfolgend, vorzugsweise zwangsgesteuert, der Riegel bzw. die Tür entriegelt, in einer Ausführung mittels Betätigen des Eintriebs, insbesondere seinem dritten Verstellbereich, und/oder mittels des (in einer Ausführung durch den Eintrieb aktuierten) Getriebes.

In einer Ausführung wird die Tür mit dem daran befestigten Deckel, in einer Ausführung durch Betätigen von Behälterseite bzw. einem Aufenthaltsraum des Behälters aus und/oder in den Isolierraum hinein, verstellt, insbesondere verschwenkt. Anschließend kann Transportgut aus dem Behälter(inneren) bzw. dessen Transportraum ausgeführt und/oder in diesen bzw. dieses eingeführt werden.

Zum Entfernen des an den Isolierraum bzw. die Türvorrichtung angeschlossenen Behälters werden die entsprechenden Schritte in einer Ausführung in umgekehrter Reihenfolge und/oder gegensinniger Verstellung der Tür, gegebenenfalls des Riegels, gegebenenfalls des Stellglieds, der Abdeckung und/oder gegebenenfalls des Eintriebs und/oder Getriebes, durchgeführt.

In einer Ausführung begrenzt die Türvorrichtung den Isolierraum, ist in einer Ausführung an einer Wand des Isolierraums befestigt, bzw. bildet ihre Durchgangsöffnung einen Zugang zu dem Isolierraum bzw. ist die Türvorrichtung hierzu eingerichtet bzw. wird hierzu verwendet.

Sofern vorliegend von einem zweiten oder dritten Element, beispielsweise dem zweiten Bajonettverschluss oder dritten Verstellbereich, gesprochen wird, impliziert dies nicht notwendig das Vorhandensein eines (entsprechenden) ersten bzw. zweiten Elements, beispielsweise des ersten Bajonettverschlusses oder zweiten Verstellbereichs.

Ein Betätigen ist in einer Ausführung ein manuelles Betätigen, insbesondere (durch) ein manuelles Aufbringen einer Betätigungskraft bzw. eines Betätigungsdrehmoments.

Hierdurch kann in einer Ausführung eine, insbesondere variable und/oder sterile, Handhabung verbessert werden.

In einer Ausführung ist ein Betätigen ein Betätigen durch einen Antrieb bzw. ein motorisches Betätigen, insbesondere ein elektromotorisches Betätigen.

Hierdurch kann in einer Ausführung eine Handhabung erleichtert werden.

In einer Ausführung ist der Eintrieb auf einer dem Isolierraum abgewandten bzw. diesem gegenüberliegenden Seite der Türvorrichtung bzw. auf einer Behälterseite bzw. in einem Aufenthaltsraum des Behälters angeordnet.

Hierdurch kann in einer Ausführung eine, insbesondere sterile, Handhabung verbessert werden.

Weitere Vorteile und Merkmale ergeben sich aus den Unteransprüchen und den Ausführungsbeispielen. Hierzu zeigt, teilweise schematisiert:
- Fig. 1:: ein System mit einer Türvorrichtung bei einem Anschließen eines Behälters nach einer Ausführung der vorliegenden Erfindung;
- Fig. 2:: das System bei axial eingeführten Radialflanschen des Behälters;
- Fig. 3:: das System bei verstellter Abdeckung der Türvorrichtung;
- Fig. 4:: das System bei verstelltem Stellglied; und
- Fig. 5:: das System bei geöffneter Tür;
- Fig. 6:: eine Draufsicht auf die Türvorrichtung bei geöffneter Tür von Isolierraum gesehen;
- Fig. 7:: eine perspektivische Ansicht der Türvorrichtung bei geschlossener Tür vom Aufenthaltsraum des Behälters aus gesehen; und
- Fig. 8:: eine Explosionsdarstellung von Bauteilen der Türvorrichtung.

Fig. 1-5 zeigen in funktionaler Darstellung ein System mit einer Türvorrichtung während eines Verfahrens zum Anschließen eines Behälters 20 an einen Isolierraum 100 nach einer Ausführung der vorliegenden Erfindung, jeweils oben in einem Halbschnitt längs einer Axialrichtung (vertikal im oberen Halbschnitt) und unten in einer Draufsicht.

In einem ersten Schritt (vgl. Fig. 1) werden Radialflansche 21 eines Behälterflansches 22 des Behälters 20 in Axialnuten 11 eines Rahmens 10 der Türvorrichtung eingeführt.

Dabei ist eine Tür 12 der Türvorrichtung durch einen Riegel 5 in einer geschlossenen Stellung verriegelt, in der sie eine Durchgangsöffnung 13 der Türvorrichtung bzw. des Rahmens (vgl. Fig. 5) verschließt.

Ein Deckel 30 ist durch einen zweiten Bajonettverschluss 31 an dem Behälter 20 reversibel befestigt und verschließt eine Ein- und Ausführöffnung 23 (vgl. Fig. 5) des Behälters. Er weist eine Gegenschnittstelle eines ersten Bajonettverschlusses in Form mehrerer Radialflansche 32 auf.

Diese Radialflansche 32 werden beim axialen Einführen der Radialflansche 21 des Behälters 20 in die rahmenseitigen Axialnuten 11 in Axialnuten 14 einer türseitigen Schnittstelle des ersten Bajonettverschlusses axial eingeführt.

Fig. 2 zeigt die Stellung nach Einführen der Radialflansche 21, 32 in die Axialnuten 11, 14.

Ausgehend von dieser Einführstellung wird durch Drehen eines Eintriebs 40, der ein Getriebe 41 aktuiert bzw. verstellt, zunächst eine Abdeckung 15 von der Einführstellung, in der sie die Axialnuten 11 zum Ein- und Ausführen der Radialflansche 21 freigibt, indem Nuten 15a der ringförmigen Abdeckung 15 diese Axialnuten 11 des Rahmens 10 übergreifen bzw. freilassen, in eine in Fig. 3 gezeigte Verriegelungsstellung verstellt, in der sie die Axialnuten 11 gegen ein Ausführen der Radialflansche 21 sperrt, um den Behälter 20 an der Türvorrichtung zu verriegeln (vgl. Fig. 2 → Fig. 3). Der Eintrieb 40 kann von einem Aufenthaltsraum des Behälters 20 bzw. einer Behälterseite aus (oben in Fig. 2) verdreht werden, in einer Ausführung manuell, in einer anderen Ausführung durch einen Antrieb (nicht dargestellt), der jedoch auch an anderer Stelle mit dem Getriebe 41 gekoppelt sein kann.

Anschließend an diesen ersten Verstellbereich des Eintriebs 40 blockiert ein (bisher sperrender) erster Freilauf 42 die Abdeckung bei weiterem gleichsinnigen Drehen des Eintriebs 40, statt sie dabei weiter zu verstellen bzw. öffnet dieser erste Freilauf 42.

Ein türseitiges Stellglied 6 weist vier Radialflansche 6a auf, von denen jeder zwischen ein anderes Paar benachbarter Radialflansche 32 des Deckels eingreift.

Bei diesem weiteren Drehen des Eintriebs 40 sperrt ein (bisher offener) zweiter Freilauf 43, so dass nun Eintrieb 40 bzw. Getriebe 41 dieses bisher blockierte Stellglied 6 verdrehen (vgl. Fig. 3 → Fig. 4).

Dadurch verstellen das Stellglied 6 bzw. seine Radialflansche 6a diese Radialflansche 32 des Deckels von einer Einführstellung (Fig. 1-3), in der diese in den Axialnuten 14 der Schnittstelle des ersten Bajonettverschlusses angeordnet sind, in eine Verriegelungsstellung (Fig. 4, 5), in der diese Radialflansche 32 Hinterschneidungen 16 der türseitigen Schnittstelle hintergreifen, um den Deckel 30 an der Tür 12 zu verriegeln.

Durch dieses Verdrehen des Deckels 30 mit seinen Radialflanschen 32 wird gleichzeitig auch der zweite Bajonettverschluss 31 entriegelt.

Anschließend an diesen zweiten Verstellbereich des Eintriebs 40 blockiert der zweite Freilauf 43 das Stellglied bei weiterem gleichsinnigen Drehen des Eintriebs 40, statt es dabei weiter zu verstellen bzw. öffnet der zweite Freilauf 43.

Nun sperrt ein (bisher offener) dritter Freilauf 44, so dass nun Eintrieb 40 bzw. Getriebe 41 den Riegel 5 entriegeln und die Tür 12 mit dem an ihr befestigten Deckel 30 geöffnet werden kann, wodurch eine Kupplung 45 des Getriebes öffnet (vgl. Fig. 4 → Fig. 5).

Dieses Aufschwenken der Tür 12 kann in einer Ausführung durch weiteres gleichsinniges Drehen des Eintriebs 40 und/oder mittels des Getriebes 41 bewirkt werden bzw. erfolgen.

Durch Umkehren der oben genannten Abfolge mittels gegensinnigem Drehen des Eintriebs 40 werden nach Schließen (gegebenenfalls mittels des Eintriebs 40 und/oder Getriebes 41) der Tür die Tür durch den Riegel 5 verriegelt (vgl. Fig. 5 → Fig. 4), dann der Deckel durch Entriegeln des ersten Bajonettverschlusses, d.h. Herausdrehen der Radialflanschen 32 unter den Hinterschneidungen 16 von der Tür ent- und gleichzeitig durch Verriegeln des zweiten Bajonettverschlusses 31 mit dem Behälter verriegelt (vgl. Fig. 4 → Fig. 3), und dann durch Verdrehen der Abdeckung 15 die Axialnuten 11 freigegeben (vgl. Fig. 3 → Fig. 2), so dass der Behälter 20 mit daran befestigtem Deckel 30 entfernt werden kann (vgl. Fig. 2 → Fig. 1).

Fig. 6 illustriert insbesondere einen türseitigen Stift 51 und einen rahmenseitig drehbar gelagerten Drehkörper 52 des Riegels, wobei der Stift 51 durch Verdrehen des Drehkörper 52 gefesselt bzw. freigegeben werden kann.

Fig. 7, 8 illustrieren insbesondere einen Eintrieb 40, der von einem Aufenthaltsraum des Behälters bzw. einer Behälterseite aus (oben in Fig. 1) betätigt werden kann.

Obwohl in der vorhergehenden Beschreibung exemplarische Ausführungen erläutert wurden, sei darauf hingewiesen, dass eine Vielzahl von Abwandlungen möglich ist.

So kann beispielsweise die Abdeckung 15 auch in dem zweiten Verstellbereich, d.h. bei Verstellen des Stellglieds 6 zum Verriegeln des ersten Bajonettverschlusses, noch weiter verdreht werden und dabei weiterhin die Axialnuten 11 gegen ein Ausführen der Radialflansche 21 sperren, und erst, gegebenenfalls gemeinsam mit dem zweiten Freilauf 43 oder auch vor oder nach diesem, durch den ersten Freilauf 42 blockiert werden, bevor der dritte Freilauf 44 den Riegel 5 verstellt bzw. der Eintrieb 40 hierzu im dritten Verstellbereich verstellt wird.

Zudem verstehen sich die Fig. 1-5 als funktionale Darstellung. So kann beispielsweise der Riegel 5, wie in Fig. 6 erkennbar, auch dadurch realisiert sein, dass ein türfester 51 Stift in eine Umfangsnut eines rahmenseitig gelagerten Drehkörpers 52 eingreift, um die Tür zu verriegeln, wobei dieser Drehkörper 52 mittels Eintrieb bzw. Getriebe so verdreht werden kann, dass der Stift aus der Umfangsnut in eine Axialnut fährt, aus der er unter Aufschwenken der Tür ausfahren kann.

Außerdem sei darauf hingewiesen, dass es sich bei den exemplarischen Ausführungen lediglich um Beispiele handelt, die den Schutzbereich, die Anwendungen und den Aufbau in keiner Weise einschränken sollen. Vielmehr wird dem Fachmann durch die vorausgehende Beschreibung ein Leitfaden für die Umsetzung von mindestens einer exemplarischen Ausführung gegeben, wobei diverse Änderungen, insbesondere in Hinblick auf die Funktion und Anordnung der beschriebenen Bestandteile, vorgenommen werden können, ohne den Schutzbereich zu verlassen, wie er sich aus den Ansprüchen und diesen äquivalenten Merkmalskombinationen ergibt.

### Bezugszeichenliste

- 5: Riegel
- 6: Stellglied
- 6a: Radialflansch des Stellglieds
- 10: Rahmen
- 11: Axialnut des Rahmens
- 12: Tür
- 13: Durchgangsöffnung
- 14: Axialnut der Tür
- 15: Abdeckung
- 15a: Nut der Abdeckung
- 16: Hinterschneidung
- 20: Behälter
- 21: Radialflansch des Behälters
- 22: Behälterflansch
- 23: Ein- und Ausführöffnung
- 30: Deckel
- 31: zweiter Bajonettverschluss
- 32: Radialflansch des Deckels
- 40: Eintrieb
- 41: Getriebe
- 42-44: Freilauf
- 45: Kupplung
- 51: Stift
- 52: Drehkörper

- 100: Isolierraum

## Patentansprüche

1. Türvorrichtung zum Anschließen eines Behälters (20) mit einem Behälterflansch (22) mit mehreren über dessen Umfang verteilten Radialflanschen (21) an einen Isolierraum (100), wobei die Türvorrichtung aufweist:
eine Tür (12), die reversibel von einer geschlossenen Stellung, in der sie eine Durchgangsöffnung (13) der Türvorrichtung verschließt, in eine geöffnete Stellung verstellbar ist, in der sie die Durchgangsöffnung freigibt, und die eine Schnittstelle (14, 16) eines Verschlusses (14, 16, 32) zum Befestigen eines an dem Behälter befestigten Deckels (30) aufweist;
einen Rahmen (10) mit Axialnuten (11) zum Einführen der Radialflansche des Behälters, an dem die Tür gelagert ist; und
eine Abdeckung (15), welche reversibel von einer Einführstellung, in der sie die Axialnuten (11) zum Ein- und Ausführen der Radialflansche (21) freigibt, in eine Verriegelungsstellung verstellbar ist, in der sie die Axialnuten gegen ein Ausführen der Radialflansche sperrt, um den Behälter an der Türvorrichtung zu verriegeln,
**dadurch gekennzeichnet, dass**
die Abdeckung einen Ring mit mehreren Nuten (15a) aufweist, durch die in der Einführstellung der Abdeckung die Radialflansche des Behälters in die Axialnuten des Rahmens einführbar sind, und/oder dass die Türvorrichtung ein Stellglied (6) zum reversiblen Verstellen mehrerer Radialflansche (32) des Deckels von einer Einführstellung, in der diese in Axialnuten (14) der Schnittstelle des Verschlusses, der ein erster Bajonettverschluss ist, angeordnet sind, in eine Verriegelungsstellung, in der diese Radialflansche Hinterschneidungen (16) der Schnittstelle hintergreifen, um den Deckel an der Tür zu verriegeln, aufweist.

2. Türvorrichtung nach dem vorhergehenden Anspruch, **gekennzeichnet durch** einen, insbesondere manuellen und/oder an dem Rahmen angeordneten, Eintrieb (40) und/oder ein Getriebe (41) zum reversiblen Verstellen der Abdeckung und/oder, sofern die Türvorrichtung den ersten Bajonettverschluss und das Stellglied aufweist, des Stellglieds, insbesondere zum Verstellen der Abdeckung in eine Verriegelungsstellung und nachfolgendem Verstellen der Radialflansche des Deckels in eine Verriegelungsstellung mittels des Stellglieds und/oder zum Verstellen der Radialflansche des Deckels in eine Einführstellung mittels des Stellglieds und nachfolgendem Verstellen der Abdeckung in eine Einführstellung.

3. Türvorrichtung nach einem der vorhergehenden Ansprüche, **gekennzeichnet durch** einen betätigbaren Riegel (5, 51, 52) zum reversiblen Verriegeln der Tür in ihrer geschlossenen Stellung und/oder **dadurch gekennzeichnet, dass** die Tür zwangsgesteuert verschwenkbar ist, insbesondere vor einem Verriegeln in ihre geschlossene Stellung verschwenkbar und/oder nach einem Entriegeln aus ihrer geschlossenen Stellung aufschwenkbar.

4. Türvorrichtung nach den beiden vorhergehenden Ansprüchen 2 und 3, **dadurch gekennzeichnet, dass** der Riegel durch den Eintrieb und/oder das Getriebe, betätigbar und/oder die Tür durch den Eintrieb und/oder das Getriebe verschwenkbar ist, insbesondere vor einem Verriegeln in ihre geschlossene Stellung verschwenkbar und/oder nach einem Entriegeln aus ihrer geschlossenen Stellung aufschwenkbar.

5. Türvorrichtung nach einem der vorhergehenden Ansprüche 2 und 4, **dadurch gekennzeichnet, dass** das Getriebe
einen Freilauf (42) zum Verstellen der Abdeckung in einem ersten Verstellbereich des Eintriebs und Nichtverstellen, insbesondere Blockieren, der Abdeckung in einem zweiten und/oder dritten Verstellbereich des Eintriebs aufweist.

6. Türvorrichtung nach einem der vorhergehenden Ansprüche 2, 4 und 5, **dadurch gekennzeichnet, dass** das Getriebe
eine Kupplung (45), die in der geschlossenen Stellung der Tür geschlossen und in der geöffneten Stellung der Tür geöffnet ist,
aufweist.

7. System, das eine Türvorrichtung nach einem der vorhergehenden Ansprüche, den Behälter (20) und den Deckel (30) mit einer Gegenschnittstelle des Verschlusses zum Befestigen an der Tür aufweist.

8. System nach dem vorhergehenden Anspruch, **gekennzeichnet durch** einen Bajonettverschluss (31) zum reversiblen Befestigen des Deckels an dem Behälter.

9. System nach dem vorhergehenden Anspruch, **dadurch gekennzeichnet, dass** die Türvorrichtung den ersten Bajonettverschluss und das Stellglied aufweist und der Bajonettverschluss (31) zum reversiblen Befestigen des Deckels an dem Behälter durch Schließen des ersten Bajonettverschlusses entriegelbar ist.

10. Verfahren zum Anschließen des Behälters (20) an den Isolierraum (100) mittels einer Türvorrichtung nach einem der vorhergehenden Ansprüche 1-6, insbesondere der Türvorrichtung eines Systems nach einem der vorhergehenden Ansprüche 7-9, wobei die Radialflansche (21) des Behälters axial in die Axialnuten (11) des Rahmens (10) eingeführt und dort durch Verstellen der Abdeckung (15) in eine Verriegelungsstellung, insbesondere mittels Betätigung des Eintriebs (40) und/oder mittels des Getriebes (41), verriegelt werden.

11. Verfahren nach dem vorhergehenden Anspruch, **dadurch gekennzeichnet, dass**, sofern die Türvorrichtung den ersten Bajonettverschluss und das Stellglied aufweist, nachfolgend das Stellglied (6) zum Verstellen der Radialflansche (32) des Deckels in eine Verriegelungsstellung verstellt wird, insbesondere mittels Betätigung des Eintriebs (40) und/oder mittels des Getriebes (41).

12. Verfahren nach dem vorhergehenden Anspruch, **dadurch gekennzeichnet, dass** nachfolgend nach diesem Verstellen des Stellglieds die Tür (12) entriegelt wird, insbesondere mittels Betätigung des Eintriebs (40) und/oder mittels des Getriebes (41).

13. Verfahren nach dem vorhergehenden Anspruch, **dadurch gekennzeichnet, dass** nachfolgend nach diesem Entriegeln der Tür die Tür (12) aufgeschwenkt wird, insbesondere mittels Betätigung des Eintriebs (40) und/oder mittels des Getriebes (41).

## Claims

1. A door device for connecting, to an insulating space (100), a container (20) comprising a container flange (22) with a plurality of radial flanges (21) that are distributed around its circumference, wherein the door device comprises:
a door (12) which is reversibly adjustable from a closed position, in which it closes a passage opening (13) of the door device, to an open position, in which it enables access to the passage opening, and which has an interface (14, 16) of a closure device (14, 16, 32) for fastening a lid (30) which is fastened to the container;
a frame (10) with axial grooves (11) for inserting the radial flanges of the container on which the door is mounted; and
a cover (15) which is reversibly adjustable from an insertion position, in which it enables access to the axial grooves (11) for insertion and removal of the radial flanges (21), to a locking position, in which it locks the axial grooves against removal of the radial flanges in order to lock the container to the door device,
**characterised in that**
the cover has a ring with a plurality of grooves (15a) through which, in the insertion position of the cover, the radial flanges of the container can be inserted into the axial grooves of the frame, and / or that the door device has an actuator (6) for reversibly adjusting a plurality of radial flanges (32) of the lid from an insertion position, in which these are arranged in axial grooves (14) of the interface of the closure device, which is a first bayonet closure device, into a locking position, in which these radial flanges grippingly engage behind undercuts (16) of the interface in order to lock the lid to the door.

2. The door device according to the preceding claim, **characterised by** an input drive (40), in particular a manual input drive (40) and / or an input drive (40) which is arranged on the frame, and / or a gearing mechanism (41) for reversibly adjusting the cover and / or, as long as the door device comprises the first bayonet closure device and the actuator, the actuator, in particular for adjusting the cover into a locking position and subsequently adjusting the radial flanges of the lid into a locking position by means of the actuator and / or for adjusting the radial flanges of the lid into an insertion position by means of the actuator and subsequently adjusting the cover into an insertion position.

3. The door device according to any one of the preceding claims, **characterised by** a latch (5, 51, 52) that can be actuated, for reversibly locking the door in its closed position, and / or **characterised in that** the door can be pivoted in a positively controlled manner, in particular **in that** the door can be pivoted into its closed position before locking and / or **in that** the door can be pivoted open from its closed position after unlocking.

4. The door device according to the two preceding claims 2 and 3, **characterised in that** the latch can be actuated by the input drive and / or by the gearing mechanism and / or **in that** the door can be pivoted by the input drive and / or by the gearing mechanism, in particular **in that** the door can be pivoted into its closed position before locking and / or **in that** the door can be pivoted open from its closed position after unlocking.

5. The door device according to any one of the preceding claims 2 and 4, **characterised in that** the gearing mechanism
comprises a freewheel function (42) for adjusting the cover in a first adjustment range of the input drive, and non-adjustment, in particular blocking, of the cover in a second and / or in a third adjustment range of the input drive.

6. The door device according to any one of the preceding claims 2, 4 and 5, **characterised in that** the gearing mechanism
comprises a clutch (45) that is closed when the door is in the closed position and open when the door is in the open position.

7. A system which comprises a door device according to any one of the preceding claims, the container (20) and the lid (30) having a complementary interface of the closure device for attachment to the door.

8. The system according to the preceding claim, **characterised by** a bayonet closure device (31) for reversibly fastening the lid to the container.

9. The system according to the preceding claim, **characterised in that** the door device comprises the first bayonet closure device and the actuator, and **in that** the bayonet closure device (31) can be unlocked by closing the first bayonet closure device in order to reversibly fasten the lid to the container.

10. A method of connecting the container (20) to the insulating space (100) by means of a door device according to any one of the preceding claims 1 to 6, in particular the door device of a system according to any one of the preceding claims 7 to 9, wherein the radial flanges (21) of the container are inserted axially into the axial grooves (11) of the frame (10) and are locked there by the cover (15) being adjusted into a locking position, in particular by means of an actuation of the input drive (40) and / or by means of the gearing mechanism (41).

11. The method according to the preceding claim, **characterised in that**, as long as the door device comprises the first bayonet closure device and the actuator, the actuator (6) is subsequently adjusted into a locking position in order to adjust the radial flanges (32) of the lid, in particular by means of an actuation of the input drive (40) and / or by means of the gearing mechanism (41).

12. The method according to the preceding claim, **characterised in that**, subsequent to this adjustment of the actuator, the door (12) is unlocked, in particular by means of actuation of the input drive (40) and / or by means of the gearing mechanism (41).

13. The method according to the preceding claim, **characterised in that** subsequent to this unlocking of the door, the door (12) is pivoted open, in particular by means of actuation of the input drive (40) and / or by means of the gearing mechanism (41).

## Revendications

1. Dispositif de porte pour raccorder un récipient (20) avec une bride (22) de récipient avec plusieurs brides radiales (21) réparties sur sa périphérie à un espace d'isolation (100), dans lequel le dispositif de porte présente :
une porte (12) qui peut être ajustée de manière réversible depuis une position fermée, dans laquelle elle ferme une ouverture de passage (13) du dispositif de porte, à une position ouverte, dans laquelle elle libère l'ouverture de passage, et qui présente une interface (14, 16) d'une fermeture (14, 16, 32) pour fixer un couvercle (30) fixé sur le récipient ;
un cadre (10) avec des rainures axiales (11) pour introduire les brides radiales du récipient, sur lequel la porte est montée ; et
un recouvrement (15), qui peut être ajusté de manière réversible depuis une position d'introduction, dans laquelle il libère les rainures axiales (11) pour l'introduction et la sortie des brides radiales (21), dans une position de verrouillage, dans laquelle il bloque les rainures axiales contre une sortie des brides radiales pour verrouiller le récipient sur le dispositif de porte, **caractérisé en ce que**
le recouvrement présente un anneau avec plusieurs rainures (15a), par lesquelles, dans la position d'introduction du recouvrement, les brides radiales du récipient peuvent être introduites dans les rainures axiales du cadre, et/ou que le dispositif de porte présente un actionneur (6) pour ajuster de manière réversible plusieurs brides radiales (32) du couvercle depuis une position d'introduction, dans laquelle celles-ci sont disposées dans des rainures axiales (14) de l'interface de la fermeture, qui est une première fermeture à baïonnette, dans une position de verrouillage, dans laquelle lesdites brides radiales viennent en prise par l'arrière avec des contre-dépouilles (16) de l'interface pour verrouiller le couvercle sur la porte.

2. Dispositif de porte selon la revendication précédente, **caractérisé par** un entraînement (40), en particulier manuel et/ou disposé sur le cadre, et/ou un engrenage (41), pour ajuster de manière réversible le recouvrement et/ou, dans la mesure où le dispositif de porte présente la première fermeture à baïonnette et l'actionneur, l'actionneur, en particulier pour ajuster le recouvrement dans une position de verrouillage et pour ajuster ensuite les brides radiales du couvercle dans une position de verrouillage au moyen de l'actionneur et/ou pour ajuster les brides radiales du couvercle dans une position d'introduction au moyen de l'actionneur et ajuster ensuite le recouvrement dans une position d'introduction.

3. Dispositif de porte selon l'une quelconque des revendications précédentes, **caractérisé par** un pêne actionnable (5, 51, 52) pour le verrouillage réversible de la porte dans sa position fermée et/ou **caractérisé en ce que** la porte peut être pivotée manière forcée, en particulier peut être pivotée dans sa position fermée avant un verrouillage et/ou peut être ouverte par pivotement depuis sa position fermée après un déverrouillage.

4. Dispositif de porte selon les deux revendications précédentes 2 et 3, **caractérisé en ce que** le pêne peut être actionné par l'entraînement et/ou l'engrenage, et/ou la porte peut être pivotée par l'entraînement et/ou l'engrenage, en particulier peut être pivotée dans sa position fermée avant un verrouillage et/ou peut être ouverte par pivotement depuis sa position fermée après un déverrouillage.

5. Dispositif de porte selon l'une quelconque des revendications précédentes 2 et 4, **caractérisé en ce que** l'engrenage
présente une roue libre (42) pour ajuster le recouvrement dans une première plage d'ajustement de l'entraînement et pour ne pas ajuster, en particulier pour bloquer, le recouvrement dans une deuxième et/ou troisième plage d'ajustement de l'entraînement.

6. Dispositif de porte selon l'une quelconque des revendications précédentes 2, 4 et 5, **caractérisé en ce que** l'engrenage
présente un accouplement (45), qui est fermé dans la position fermée de la porte et est ouvert dans la position ouverte de la porte.

7. Système qui présente un dispositif de porte selon l'une quelconque des revendications précédentes, le récipient (20) et le couvercle (30) avec une contre-interface de la fermeture pour la fixation sur la porte.

8. Système selon la revendication précédente, **caractérisé par** une fermeture à baïonnette (31) pour la fixation réversible du couvercle sur le récipient.

9. Système selon la revendication précédente, **caractérisé en ce que** le dispositif de porte présente la première fermeture à baïonnette et l'actionneur et que la fermeture à baïonnette (31) pour la fixation réversible du couvercle sur le récipient peut être déverrouillée par fermeture de la première fermeture à baïonnette.

10. Procédé de raccordement du récipient (20) à l'espace d'isolation (100) au moyen d'un dispositif de porte selon l'une quelconque des revendications précédentes 1 à 6, en particulier du dispositif de porte d'un système selon l'une quelconque des revendications précédentes 7-9, dans lequel les brides radiales (21) du récipient sont introduites axialement dans les rainures axiales (11) du cadre (10) et y sont verrouillées par ajustement du recouvrement (15) dans une position de verrouillage, en particulier au moyen de l'actionnement de l'entraînement (40) et/ou au moyen de l'engrenage (41).

11. Procédé selon la revendication précédente, **caractérisé en ce que**, dans la mesure où le dispositif de porte présente la première fermeture à baïonnette et l'actionneur, l'actionneur (6) pour l'ajustement des brides radiales (32) du couvercle est ensuite ajusté dans une position de verrouillage, en particulier au moyen de l'actionnement de l'entraînement (40) et/ou au moyen de l'engrenage (41).

12. Procédé selon la revendication précédente, **caractérisé en ce qu'**après ledit ajustement de l'actionneur, la porte (12) est ensuite déverrouillée, en particulier au moyen de l'actionnement de l'entraînement (40) et/ou au moyen de l'engrenage (41).

13. Procédé selon la revendication précédente, **caractérisé en ce que** la porte (12) est ensuite ouverte par pivotement après ledit déverrouillage de la porte, en particulier au moyen d'un actionnement de l'entraînement (40) et/ou au moyen de l'engrenage (41).
